# EUROPÄISCHE PATENTSCHRIFT

(11) **EP 4 263 984 B1**
(45) Veröffentlichungstag und Bekanntmachung des Hinweises auf die Patenterteilung: **12.02.2025**
(21) Anmeldenummer: 21820619.1
(22) Anmeldetag: 06.12.2021
(51) Int. Cl.: E05B 85/26

(54) **KRAFTFAHRZEUGSCHLOSS**
MOTOR VEHICLE LOCK
SERRURE POUR VÉHICULE AUTOMOBILE

(30) Priorität: 15.12.2020 DE 102020133537
(43) Veröffentlichungstag der Anmeldung: 25.10.2023
(73) Patentinhaber: Brose Schließsysteme GbmH & Co. Kommanditgesellschaft, 42369 Wuppertal (DE)
(72) Erfinder: BOGORATS, Arkadi, 42781 Haan (DE)
(74) Vertreter: Gottschald Patentanwälte Partnerschaft mbB
(86) Internationale Anmeldenummer: PCT/EP2021/084311
(87) Internationale Veröffentlichungsnummer: WO 2022/128553

(56) Entgegenhaltungen:
- EP-A2- 2 492 423
- WO-A1-2010/034295
- DE-A1- 102018 128 041

## Beschreibung

Die Erfindung betrifft ein Kraftfahrzeugschloss mit einer Schlossfalle und einer Sperrklinkenanordnung gemäß dem Oberbegriff von Anspruch 1.

Das in Rede stehende Kraftfahrzeugschloss kann jedwedem Verschlusselement eines Kraftfahrzeugs zugeordnet sein. Hierzu zählen Heckklappen, Heckdeckel, Fronthauben, insbesondere Motorhauben, Seitentüren oder dergleichen. Diese Verschlusselemente können schwenkbar oder nach Art von Schiebetüren ausgestaltet sein.

Das bekannte Kraftfahrzeugschloss (EP 2 492 423 B1), von dem die Erfindung ausgeht, weist eine um eine geometrische Schlossfallen-Schwenkachse schwenkbare Schlossfalle auf, die in üblicher Weise mit einem Schließteil, insbesondere Schließbügel, wechselwirkt. Zum Sperren der Schlossfalle in ihrer jeweiligen Schließstellung weist das Kraftfahrzeugschloss eine Sperrklinkenanordnung auf, die sich aus einer Sperrklinke, einem Zwischenhebel und einem hebelförmigen Sperrteil, im Weiteren als Sperrhebel bezeichnet, zusammensetzt. Die Sperrklinke, die unmittelbar mit der Schlossfalle wechselwirkt, ist dabei um eine geometrische Sperrklinken-Schwenkachse schwenkbar auf dem Zwischenhebel gelagert und folgt somit Schwenkbewegungen des Zwischenhebels um dessen geometrische Zwischenhebel-Schwenkachse. Der Sperrhebel ist hier zwischen einer Sperrstellung und einer Freigabestellung um eine geometrische Sperrteil-Schwenkachse schwenkbar. In der Sperrstellung sperrt dieser den in seiner Grundstellung befindlichen Zwischenhebel gegen ein Schwenken in dessen Auslenkrichtung. In der Freigabestellung wird der Zwischenhebel vom Sperrteil freigegeben. Die von dem Schließteil auf die Schlossfalle wirkenden Kräfte, die in erster Linie auf den Türdichtungsgegendruck zurückgehen, werden von der in ihrer Schließstellung befindlichen Schlossfalle über die eingefallene Sperrklinke auf den Zwischenhebel übertragen, sodass dieser, wenn er von dem Sperrteil freigegeben wird, in dessen Auslenkrichtung schwenken kann. Die Schlossfalle drückt die Sperrklinke dadurch unter gleichzeitigem Schwenken des Zwischenhebels in dessen Auslenkrichtung.

Diese Mechanik funktioniert bei frei beweglichem Hebelwerk sehr zuverlässig. Allerdings kann bei bestimmten Umgebungsbedingungen, beispielsweise bei sehr niedrigen Außentemperaturen, ein Verklemmen, beispielsweise durch Vereisung, auftreten, wodurch ein Verschwenken des Zwischenhebels in dessen Auslenkrichtung erschwert wird, wenn das Kraftfahrzeugschloss geöffnet werden soll.

Ein Kraftfahrzeugschloss mit einer ähnlichen Mechanik ist auch aus der WO 2010/034295 A1 bekannt.

Der Erfindung liegt daher das Problem zugrunde, die Betriebssicherheit des Kraftfahrzeugschlosses bei ungünstigen Umgebungsbedingungen, insbesondere niedrigen Außentemperaturen, zu optimieren.

Das obige Problem wird bei einem Kraftfahrzeugschloss gemäß dem Oberbegriff von Anspruch 1 durch die Merkmale des kennzeichnenden Teils von Anspruch 1 gelöst.

Wesentlich ist die grundsätzliche Überlegung, dem Sperrteil, das insbesondere als Sperrhebel ausgestaltet ist, zusätzlich zu seiner bekannten Blockierfunktion noch eine weitere Funktion zu geben. Die weitere Funktion besteht darin, dass das Sperrteil bei einer Bewegung in dessen Freigaberichtung den Zwischenhebel in Richtung dessen Auslenkstellung zwingen kann. Sollte nun der Zwischenhebel aufgrund ungünstiger Umgebungsbedingungen in seiner Grundstellung verklemmt sein, kann das Sperrteil eine zusätzliche Kraft zum Auslenken des Zwischenhebels auf diesen ausüben. Eine eventuelle Verklemmung des Zwischenhebels wird dadurch zuverlässig gelöst, der Zwischenhebel wird "losgebrochen". Eine solche Funktion wird auch als Icebreaker-Funktion bezeichnet.

Besonders hervorzuheben ist hierbei, dass ein ohnehin angetriebenes Bauteil der Sperrklinkenanordnung, nämlich das Sperrteil, mit einer zusätzlichen Funktion, besagter Icebreaker-Funktion, ausgestattet wird, die automatisch durch eine reguläre Bewegung des Sperrteils in dessen Freigaberichtung ausgeführt wird. Hierdurch wird die Betriebssicherheit des Kraftfahrzeugschlosses mit einfachen Maßnahmen deutlich verbessert.

Grundsätzlich kann gemäß einer bevorzugten Ausgestaltung des Kraftfahrzeugschlosses, wenn kein Verklemmen, beispielsweise durch Vereisen oder dergleichen, vorliegt, der Zwischenhebel aber auch allein oder maßgeblich durch die Kräfte, die von der Schlossfalle auf diesen ausgeübt werden, in dessen Auslenkstellung gebracht werden und die Sperrklinke ausgehoben werden. Gemäß einer anderen bevorzugten Ausgestaltung kann aber auch vorgesehen sein, dass das Verschwenken des Zwischenhebels allein oder maßgeblich durch die Bewegung des Sperrteils bewirkt wird.

Im Einzelnen wird nun vorgeschlagen, dass das Sperrteil eine Konturanordnung mit einer Aufdrückkontur aufweist und dass beim, insbesondere motorgetrieben, Bewegen des Sperrteils in dessen Freigaberichtung eine Kraft, insbesondere Druckkraft, vom Sperrteil über dessen Aufdrückkontur auf den Zwischenhebel ausübbar ist, aufgrund der sich ein Drehmoment auf den Zwischenhebel um dessen Zwischenhebel-Schwenkachse in dessen Auslenkrichtung ergibt. Es sei angemerkt, dass die Bewegung des Sperrteils nicht nur motorgetrieben sein kann, sondern auch gemäß einer anderen Ausführungsform zusätzlich oder alternativ manuell, insbesondere über einen Betätigungshebel, bewirkt werden kann. Ein solcher Betätigungshebel ist beispielsweise mit einem Türgriff, insbesondere Türinnengriff oder Türaußengriff, gekoppelt, um die Bewegung des Sperrteils zu bewirken.

Nach der bevorzugten Ausgestaltung gemäß Anspruch 2 weist die Konturanordnung des Sperrteils eine Sperrkontur auf, über die besagte Blockierfunktion bewerkstelligt wird. Die Sperrkontur dient also dazu, in der Sperrstellung des Sperrteils den in der Grundstellung befindlichen Zwischenhebel gegen ein Schwenken in dessen Auslenkrichtung um die geometrische Zwischenhebel-Schwenkachse zu sperren.

Anspruch 3 betrifft ein Führungsstück des Zwischenhebels, beispielsweise einen Vorsprung, insbesondere einen Nocken, der an der Aufdrückkontur und/oder an der Sperrkontur entlangführbar ist, um die Kraftübertragung zwischen Sperrteil und Zwischenhebel zu gewährleisten.

Anspruch 4 präzisiert, dass die jeweilige Kraft, aufgrund der sich das Drehmoment auf den Zwischenhebel in dessen Auslenkrichtung ergibt, beim Bewegen des Sperrteils von der Sperrstellung in die Freigabestellung und/oder von der Freigabestellung in eine Abschlussstellung vom Sperrteil auf den Zwischenhebel ausübbar ist. Die Abschlussstellung ist eine Stellung, die aus Richtung der Sperrstellung noch über die Freigabestellung hinausgeht. Es ist also denkbar, dass das Sperrteil zu Beginn seiner Bewegung, insbesondere Schwenkbewegung, aus der Sperrstellung heraus noch keine Kraft auf den Zwischenhebel ausübt, sondern diesen zunächst lediglich freigibt, und erst dann die besagte Kraft auf den Zwischenhebel ausübt. Alternativ ist aber auch eine Ausgestaltung denkbar, bei der bereits von Anfang an aus der Sperrstellung heraus eine Kraft vom Sperrteil auf den Zwischenhebel ausgeübt wird.

Anspruch 5 betrifft eine optionale Führungskontur, die ebenfalls Bestandteil der Konturanordnung des Sperrteils sein kann und über die der Zwischenhebel beim Schwenken von dessen Grundstellung in dessen Auslenkstellung abbremsbar ist. So kann es bei einer großen Vorspannung der Schlossfalle in ihre Öffnungsrichtung dazu kommen, dass der Zwischenhebel, wenn dieser vom Sperrteil freigegeben ist, schlagartig in Richtung seiner Auslenkstellung verlagert wird. Dies kann zu einer ungewünschten Geräuschentwicklung führen, die durch besagte Führungskontur des Sperrteils vermieden wird. Alternativ oder zusätzlich kann auch eine geeignete Vorspannung des Zwischenhebels entgegen seiner Auslenkrichtung eine solche schlagartige Bewegung verhindern. Entsprechend kann auch auf eine separate Führungskontur verzichtet werden.

Nach der besonders bevorzugten Ausgestaltung gemäß Anspruch 6 ist eine geschlossene Kulisse vorgesehen, die die Aufdrückkontur und die Sperrkontur ausbildet. Eine geschlossene Kulisse meint, dass eine innenseitig vollständig umlaufende Kontur vorgesehen ist, die die Aufdrückkontur und die Sperrkontur umfasst. Auf diese Weise ist das Sperrteil besonders stabil und kann sich beispielsweise auch in einem Crashfall nicht so verformen, dass dieses sich aufbiegt und den Zwischenhebel ungewollt freigibt. Zusätzlich oder alternativ kann aber auch ein gehäusefestes Anschlagteil vorgesehen sein, dass ein ungewolltes Aufbiegen des Sperrteils, insbesondere eines die Sperrkontur umfassenden Abschnitts des Sperrteils, verhindert.

Nach der ebenfalls bevorzugten Ausgestaltung gemäß Anspruch 7 bildet der Zwischenhebel zusammen mit der Sperrklinke einen Kniehebelmechanismus.

Die Ansprüche 8 bis 10 definieren besonders bevorzugte Verläufe der Kraftwirkungslinie der Kontaktkraft zwischen dem Zwischenhebel und dem Sperrteil. Diese läuft besonders bevorzugt durch die Sperrteil-Schwenkachse. Grundsätzlich kann diese aber auch an dieser vorbeilaufen, vorzugsweise derart, dass sich aufgrund der schlossfallenseitig auf den Zwischenhebel übertragenen Kräfte stets ein Drehmoment auf das Sperrteil in dessen Sperrrichtung ergibt. Grundsätzlich ist aber auch der Fall denkbar, dass die Kraftwirkungslinie auf der anderen Seite der Sperrteil-Schwenkachse vorbeiläuft.

Anspruch 11 betrifft einen besonders bevorzugten Verlauf der Kraftwirkungslinie der Kontaktkraft zwischen der Schlossfalle und der Sperrklinke. Vorzugsweise verläuft diese durch die Sperrklinken-Schwenkachse. Aber auch hier sind grundsätzlich auch andere Verläufe denkbar.

In Anspruch 12 sind besonders bevorzugte Anordnungen der Schwenkachsen der einzelnen Hebel des Sperrwerks des Kraftfahrzeugschlosses, also der Schlossfalle und der Sperrklinkenanordnung, angegeben. Die Sperrklinken-Schwenkachse ist wie bereits erwähnt vorzugsweise auf dem Zwischenhebel angeordnet.

Anspruch 13 betrifft Möglichkeiten der Vorspannung, insbesondere Federvorspannung, der Hebel des Sperrwerks.

Nach der besonders bevorzugten Ausgestaltung gemäß Anspruch 14 ist eine Antriebsanordnung, insbesondere motorische Antriebsanordnung mit einem elektrischen Antriebsmotor, vorgesehen, um das Sperrteil anzutreiben. Dabei erstreckt sich vorzugsweise eine Sperrteil-Antriebswelle durch eine Gehäusewand des Kraftfahrzeugschlosses (Anspruch 15). Dies hat den Vorteil, dass dann, wenn die Gehäusewand eine Trennwand zwischen einer Nassseite und einer Trockenseite des Kraftfahrzeugschlosses bildet, die Hindurchführung des Antriebsstrangs durch die Gehäusewand auf einfache Weise abgedichtet werden kann.

Im Folgenden wird die Erfindung anhand einer lediglich Ausführungsbeispiele darstellenden Zeichnung näher erläutert. In der Zeichnung zeigt
- Fig. 1: ein Kraftfahrzeug mit einer Kraftfahrzeugschlossanordnung, die ein hier in eine Kraftfahrzeugtür eingebautes, vorschlagsgemäßes Kraftfahrzeugschloss aufweist,
- Fig. 2: eine Explosionsdarstellung des vorschlagsgemäßen Kraftfahrzeugschlosses zusammen mit einer Antriebsanordnung,
- Fig. 3: eine schematische Darstellung eines Ausführungsbeispiels des vorschlaggemäßen Kraftfahrzeugschlosses während eines in den Ansichten a) bis d) dargestellten Öffnungsvorgangs und
- Fig. 4: eine schematische Darstellung eines weiteren Ausführungsbeispiels des vorschlaggemäßen Kraftfahrzeugschlosses während eines in den Ansichten a) bis d) dargestellten Öffnungsvorgangs.

In Fig. 1 ist beispielhaft ein Kraftfahrzeug mit einer geöffneten Kraftfahrzeugtür als Verschlusselement dargestellt. Eine Kraftfahrzeugschlossanordnung ist in Fig. 1 unten vergrößert in einer perspektivischen Darstellung und in einer Schnittdarstellung gezeigt.

Die Kraftfahrzeugschlossanordnung weist ein vorschlagsgemäßes Kraftfahrzeugschloss 1 mit einer Schlossfalle 2 und einer Sperrklinkenanordnung 3 auf, wobei die Schlossfalle 2 in mindestens eine Schließstellung, insbesondere eine Hauptschließstellung und gegebenenfalls eine Vorschließstellung, in der sie jeweils in haltendem Eingriff mit einem Schließteil 4 steht, und eine Offenstellung, in der sie das Schließteil 4 freigibt, schwenkbar ist.

Bei dem hier dargestellten und insoweit bevorzugten Ausführungsbeispiel ist das Kraftfahrzeugschloss 1 einem Verschlusselement des Kraftfahrzeugs, hier der dargestellten Seitentür, zugeordnet, wohingegen das Schließteil 4 der Karosserie des Kraftfahrzeugs zugeordnet ist. Grundsätzlich ist aber auch der umgekehrte Fall denkbar.

Wie weiter oben angesprochen, kann das in Rede stehende, vorschlagsgemäße Kraftfahrzeugschloss 1 jedwedem Verschlusselement eines Kraftfahrzeugs zugeordnet sein. Hierzu zählen neben Seitentüren auch Heckklappen, Heckdeckel, Fronthauben, insbesondere Motorhauben, oder dergleichen. Alle diesbezüglichen Ausführungen gelten für alle anderen Arten von Verschlusselementen entsprechend.

Die Sperrklinkenanordnung 3 weist eine mit der Schlossfalle 2 wechselwirkende, schwenkbar gelagerte Sperrklinke 5, die in eine Einfallstellung und eine Aushebestellung bringbar, insbesondere schwenkbar, ist, einen mit der Sperrklinke 5 wechselwirkenden, schwenkbar gelagerten Zwischenhebel 6, der in eine Grundstellung und eine Auslenkstellung bringbar, insbesondere schwenkbar, ist, und ein mit dem Zwischenhebel 6 wechselwirkendes, bewegbar gelagertes Sperrteil 7, insbesondere einen schwenkbar gelagerten Sperrhebel, das bzw. der in eine Sperrstellung und eine Freigabestellung bringbar, insbesondere schwenkbar, ist, auf.

Vorzugsweise ist es dabei so, dass von den drei Bauteilen "Sperrklinke 5", "Zwischenhebel 6" und "Sperrteil 7" der Zwischenhebel 6 und/oder das Sperrteil 7 mit der Schlossfalle 2 nicht in Kontakt bringbar ist und/oder nur die Sperrklinke 5 mit der Schlossfalle 2 in Kontakt bringbar ist. Zusätzlich oder alternativ ist es vorzugsweise so, dass von den zwei Bauteilen "Zwischenhebel 6" und "Sperrteil 7" das Sperrteil 7 mit der Sperrklinke 5 und/oder Schlossfalle 2 nicht in Kontakt bringbar ist und/oder nur der Zwischenhebel 6 mit der Sperrklinke 5 in Kontakt ist oder bringbar ist.

In an sich üblicher Weise sperrt die Sperrklinke 5 in der Einfallstellung (Fig. 3a), 4a)) die in der jeweiligen Schließstellung befindliche Schlossfalle 2 gegen ein Schwenken in ihre Öffnungsrichtung 8, das heißt in Richtung von ihrer Schließstellung zu ihrer Offenstellung, und gibt in der Aushebestellung (Fig. 3c), 4c)) die Schlossfalle 2 in ihre Öffnungsrichtung 8 frei.

Das Sperrteil 7, hier der Sperrhebel, sperrt in der Sperrstellung (Fig. 3a) und d), Fig. 4a) und d)) den in der Grundstellung befindlichen Zwischenhebel 6 gegen ein Schwenken in dessen Auslenkrichtung 9, das heißt in Richtung von seiner Grundstellung zu seiner Auslenkstellung, und gibt in der Freigabestellung (Fig. 3b), 4b)) den Zwischenhebel 6 in dessen Auslenkrichtung 9 frei.

In der Grundstellung des Zwischenhebels 6 ist die Sperrklinke 5 in ihrer Einfallstellung, insbesondere wenn die Schlossfalle 2 in ihrer Schließstellung ist (Fig. 3a), 4a)) oder ist in ihre Einfallstellung schwenkbar, insbesondere indem die Schlossfalle 2 von ihrer Offenstellung in ihre Schließstellung gebracht wird (Fig. 3d), 4d)).

Beim Schwenken von dessen Grundstellung in dessen Auslenkstellung bringt der Zwischenhebel 6 die Sperrklinke 5 in ihre Aushebestellung (Fig. 3c), 4c)).

Beim Schwenken von dessen Auslenkstellung in dessen Grundstellung bringt der Zwischenhebel 6 die Sperrklinke 5 in eine Stellung, aus der die Sperrklinke 5, wenn die Schlossfalle 2 von ihrer Offenstellung in ihre Schließstellung gebracht wird, in ihre Einfallstellung schwenkt (Fig. 3d), 4d)).

Wesentlich ist nun, dass das Sperrteil 7, hier der Sperrhebel, eine Konturanordnung 10 mit einer Aufdrückkontur 11 aufweist und das beim, insbesondere motorgetriebenen, Bewegen, insbesondere Schwenken, des Sperrteils 7 in dessen Freigaberichtung 12 eine Kraft, insbesondere Druckkraft, vom Sperrteil 7 über dessen Aufdrückkontur 11 auf den Zwischenhebel 6 ausübbar ist, aufgrund der sich ein Drehmoment auf den Zwischenhebel 6 um dessen Zwischenhebel-Schwenkachse 6a in dessen Auslenkrichtung 9 ergibt. Mit der Freigaberichtung 12 ist hier die Richtung von der Sperrstellung des Sperrteils 7 zu dessen Freigabestellung gemeint.

Ein wesentlicher Vorteil dieser Anordnung ist, dass mit ein und demselben Sperrteil 7 und/oder mit ein und derselben Konturanordnung 10 zwei Funktionen realisiert werden können, nämlich einerseits eine Blockierfunktion und andererseits ein Losbrech- bzw. Icebreaker-Funktion. So kann über die Konturanordnung 10 einerseits der Zwischenhebel 6 gegen ein Schwenken in dessen Auslenkrichtung 9 gesperrt werden. Andererseits kann aber auch mit derselben Konturanordnung 10 der Zwischenhebel 6 in dessen Auslenkrichtung 9 gezwungen werden, wenn dieser durch das Sperrteil 7 nicht mehr gesperrt ist, insbesondere wenn der Zwischenhebel 6 verklemmt ist, beispielsweise durch Vereisen.

Um nun das Sperren, also die Blockierfunktion, bereitzustellen, weist die Konturanordnung 10 hier und vorzugsweise eine Sperrkontur 13 auf, über die in der Sperrstellung der in der Grundstellung befindliche Zwischenhebel 6 gegen ein Schwenken in dessen Auslenkrichtung 9 gesperrt wird. Dies ist schematisch in den Figuren 3a) und 4a) für die beiden Ausführungsbeispiele dargestellt. Über die Sperrkontur 13 wird also eine Haltekraft vom Sperrteil 7 auf den Zwischenhebel 6 ausgeübt. Hier und vorzugsweise ist es dabei so, dass die Aufdrücckontur 11 und die Sperrkontur 13 voneinander beabstandet sind und insbesondere einander zugewandt sind.

Aus diesem in den Figuren 3a) und 4a) gezeigten Zustand, nämlich dem Schließzustand des vorschlagsgemäßen Kraftfahrzeugschlosses 1, wird das Kraftfahrzeugschloss 1 geöffnet. Dies ist für das erste Ausführungsbeispiel in den Figuren 3b) bis d) und für das zweite Ausführungsbeispiel in den Figuren 4b) bis d) schematisch dargestellt.

Im Schließzustand des Kraftfahrzeugschlosses 1 befindet sich die Schlossfalle 2 in ihrer Schließstellung und die Sperrklinke 5 in ihrer Einfallstellung, das heißt, die Schlossfalle 2 ist in ihre Öffnungsrichtung 8 gesperrt. Hier und vorzugsweise ist dabei die Schlossfalle 2 nicht im Kontakt mit dem Zwischenhebel 6. Der Zwischenhebel 6 befindet sich dabei in seiner Grundstellung und das Sperrteil 7 in seiner Sperrstellung.

Zum Öffnen des Kraftfahrzeugschlosses 1 wird nun, wie die Figuren 3b) und 4b) zeigen, das Sperrteil 7 von seiner Sperrstellung in seine Freigabestellung bewegt, hier gegenüber der Sperrstellung gegen den Uhrzeigersinn geschwenkt. Der Zwischenhebel 6 befindet sich hier und vorzugweise immer noch in seiner Grundstellung oder ist etwas aus der Grundstellung in Richtung seiner Auslenkstellung ausgelenkt. Eine Auslenkung des Zwischenhebels 6 erfolgt hier und im weiteren Verlauf des Öffnungsvorgangs beispielsweise durch eine im Uhrzeigersinn gerichtete Schwenkbewegung. In dem in den Figuren 3b) und 4b) gezeigten Zustand ist die Sperrklinke 5 etwas gegenüber der in Fig. 3a) und 4a) gezeigten Einfallstellung verschwenkt, hier gegen den Uhrzeigersinn, wobei die Sperrklinke 5 aber immer noch eingefallen ist und die Schlossfalle 2 entsprechend immer noch gesperrt ist. Die Sperrklinke 5 hat sich dabei aus einer Stellung, in der sie nicht im Anschlag am Zwischenhebel 6 war, in eine Stellung bewegt, in der sie nun im Anschlag am Zwischenhebel 6 ist.

In Fig. 3c) und 4c) ist dargestellt, dass sich der Zwischenhebel 6 weiter, hier im Uhrzeigersinn, bis in seine Auslenkstellung bewegt hat. Dies kann durch die von der Schlossfalle 2 über die Sperrklinke 5 auf den Zwischenhebel 6 ausgeübten Kräfte und/oder durch eine Drehbewegung, hier gegen den Uhrzeigersinn, des Sperrteils 7, das beispielsweise motorgetrieben ist, erfolgen. Durch das Bewegen des Zwischenhebels 6 in seine Auslenkstellung wird die Sperrklinke 5 in ihre Aushebestellung gebracht. Sie befindet sich dann immer noch im Anschlag am Zwischenhebel 6, aber ist, durch die Auslenkung des Zwischenhebels 6, ausgehoben und gibt somit die Schlossfalle 2 frei. Die Sperrklinke 5 hat sich also gegenüber dem Zustand in Fig. 3b) und 4b) relativ zum Zwischenhebel 6 nicht bewegt. Das Sperrteil 7 hat sich hier, insbesondere motorgetrieben, über die Freigabestellung in Fig. 3b) und 4b) hinausbewegt, nämlich in die Abschlussstellung. Diese stellt hier und vorzugsweise eine Endstellung des Sperrteils 7 dar. Die Schlossfalle 2 ist dabei aufgrund einer auf diese einwirkenden Vorspannung um die geometrische Schlossfallen-Schwenkachse 2a gegenüber der Schließstellung, hier im Uhrzeigersinn, geschwenkt. Das Schließteil 4 ist dann nicht mehr in haltendem Eingriff mit der Schlossfalle 2.

Die Figuren 3d) und 4d) zeigen schließlich den Endzustand, bei dem das Sperrteil 7 wieder in seine Sperrstellung und der Zwischenhebel 6 in seine Grundstellung zurückbewegt worden ist. Die Schlossfalle 2 ist dabei weiter in ihrer Offenstellung. Die Sperrklinke 5 ist weiterhin ausgehoben, aber nun nicht mehr im Anschlag am Zwischenhebel 6, sondern relativ zum Zwischenhebel 6 ausgelenkt, insbesondere noch weiter ausgelenkt als in ihrer Aushebestellung und insbesondere auch weiter ausgelenkt als in ihrer Einfallstellung. Die Sperrklinke 5 hat sich dabei relativ zum Zwischenhebel 6 gegenüber dem Zustand in Fig. 3c) und 4c), hier im Uhrzeigersinn, verschwenkt, und zwar insbesondere über die in Fig. 3a) und 4a) gezeigte Stellung relativ zum Zwischenhebel 6 hinaus. Die Sperrklinke 5 liegt hier an der in Offenstellung befindlichen Schlossfalle 2 an. Wird nun die Schlossfalle 2 um ihre geometrische Schlossfallen-Schwenkachse 2a geschwenkt, fällt die Sperrklinke 5, hier gegen den Uhrzeigersinn, wieder in die jeweilige Einfallstellung ein, bis der Zustand in Fig. 3a) und 4a) wieder erreicht ist. Das Sperrteil 7 und der Zwischenhebel 6 bewegen sich beim Einfallen der Sperrklinke 5, die hier zunächst in die Vorschließstellung und anschließend in die Hauptschließstellung einfällt, nicht.

Hier und vorzugsweise ist ein Führungsstück 14, vorzugsweise ein Vorsprung, insbesondere Nocken, des Zwischenhebels 6 an der Aufdrückkontur 11 (beim Bewegen des Sperrteils 7 in dessen Freigaberichtung 12) und/oder an der Sperrkontur 13 (beim Bewegen des Sperrteils 7 von dessen Freigabestellung in dessen Sperrstellung) entlangführbar. Hier und vorzugsweise ist dies ein gemeinsames Führungsstück 14, das an der Aufdrückkontur 11 und an der Sperrkontur 13 entlangführbar ist.

Beim Entlangführen des Führungsstücks 14 an der Aufdrückkontur 11 wird eine Kraft vom Sperrteil 7 auf den Zwischenhebel 6 ausgeübt, aufgrund der sich das Drehmoment auf den Zwischenhebel 6 in dessen Auslenkrichtung 9 ergibt. Beim Entlangführen des Führungsstücks 14 an der Sperrkontur 13 wird die Haltekraft erzeugt, die den Zwischenhebel 6 gegen ein Schwenken in dessen Auslenkrichtung 9 sperrt.

Weiter kann vorgesehen sein, dass die jeweilige Kraft, aufgrund der sich das Drehmoment auf den Zwischenhebel 6 in dessen Auslenkrichtung 9 ergibt, bereits beim, insbesondere motorgetriebenen, Bewegen des Sperrteils 7 von der Sperrstellung in die Freigabestellung vom Sperrteil 7 auf den Zwischenhebel 6 ausübbar ist. Hier ist es jedoch so, dass die Kraft erst bei der Bewegung des Sperrteils 7 von seiner Freigabestellung in seine Abschlussstellung vom Sperrteil 7 auf den Zwischenhebel 6 ausübbar ist. Es ist auch denkbar, dass die Kraft über die gesamte Bewegung des Sperrteils 7 ausübbar ist.

Bei dem Ausführungsbeispiel in Fig. 3 weist hier und vorzugsweise die Konturanordnung 10 des Sperrteils 7 ferner eine Führungskontur 15 auf. Nachdem das Sperrteil 7 von dessen Sperrstellung in dessen Freigabestellung gelangt ist, ist der Zwischenhebel 6, insbesondere ein Führungsstück 14 oder das Führungsstück 14 des Zwischenhebels 6, beim Schwenken von dessen Grundstellung in dessen Auslenkstellung über diese Führungskontur 15 abbremsbar.

Dies ist vorzugsweise der Fall, wenn kein Verklemmen des Zwischenhebels 6, beispielsweise durch Vereisen, vorliegt und die Schlossfalle 2 eine Kraft, resultierend aus Türdichtungsgegendruck und insbesondere einer Vorspannung, insbesondere Federvorspannung, über die eingefallene Sperrklinke 5 auf den Zwischenhebel 6 ausübt, aus welcher Kraft ein Drehmoment in Auslenkrichtung 9 des Zwischenhebels 6 um dessen Zwischenhebel-Schwenkachse 6a resultiert. In diesem Fall wird ein Schwenken des Zwischenhebels 6 in dessen Auslenkrichtung 9 gebremst. Über das Sperrteil 7 wirkt also der Bewegung des Zwischenhebels 6 eine Bremskraft entgegen. Insbesondere wird dann keine Kraft vom Sperrteil 7 über dessen Aufdrückkontur 11 auf den Zwischenhebel 6 ausgeübt.

Gemäß Fig. 3 sind hier und vorzugsweise die Führungskontur 15 und die Aufdrückkontur 11 voneinander beabstandet und insbesondere einander zugewandt. Zusätzlich oder alternativ schließt sich wie hier die Führungskontur 15 an die Sperrkontur 13 an.

Grundsätzlich ist aber auch, wie in Fig. 4 dargestellt, eine alternative Ausführungsform des Sperrteils 7 denkbar. So ist bei dem Ausführungsbeispiel in Fig. 4 der Zwischenhebel 6 beim Schwenken von dessen Grundstellung in dessen Auslenkstellung, nachdem das Sperrteil 7 von dessen Sperrstellung in dessen Freigabestellung gelangt ist, nicht von dem Sperrteil 7 abbremsbar. Das Sperrteil 7 weist hier keine separate Führungskontur auf.

Bei dem Ausführungsbeispiel in Fig. 3 weist die Konturanordnung 10 des Sperrteils 7 eine geschlossene Kulisse 16 auf, die die Aufdrückkontur 11 und die Sperrkontur 13, insbesondere auch die Führungskontur 15, ausbildet. Eine solche Kulisse 16 bewirkt ein hohes Maß an Formstabilität innerhalb des Sperrteils 7, insbesondere in einem Crashfall. Zusätzlich oder alternativ kann wie in Fig. 4 auch ein gehäusefestes Anschlagteil 17 vorgesehen sein, das, insbesondere in einem Crashfall, Verformungen des Sperrteils 7 entgegenwirken kann. "Gehäusefest" meint hier die starre Anordnung am Schlossgehäuse.

Hier und vorzugsweise ist ferner vorgesehen, dass der Zwischenhebel 6 zusammen mit der Sperrklinke 5 einen Kniehebelmechanismus 19 bildet. Ein solcher Mechanismus, bei dem die Sperrklinke 5 schwenkbar auf dem Zwischenhebel 6 gelagert ist, erlaubt es auf einfache Weise, die Sperrklinke 5 bei in der Grundstellung befindlichem Zwischenhebel 6 stabil in ihrer Einfallstellung zu halten und diese stabile Stellung auf einfache Weise, insbesondere mit geringem Kraftaufwand, zu lösen, indem das Sperrteil 7 den Zwischenhebel 6 auslenkt. Ein einfaches Lösen der Sperrklinke 5 aus ihrer Einfallstellung und Bewegen in ihre Aushebestellung wird hier dadurch noch begünstigt, dass der Hebelarm des Zwischenhebels 6 zwischen seiner Kontaktfläche für den Eingriff mit der Sperrkontur 13 und der Zwischenhebel-Schwenkachse 6a länger ist als der Hebelarm zwischen Sperrklinken-Schwenkachse 5a und Zwischenhebel-Schwenkachse 6a.

Wie die Figuren 3a) und 4a) zeigen, ist es hier und vorzugsweise so, dass bei in Grundstellung befindlichem Zwischenhebel 6 und in Sperrstellung befindlichem Sperrteil 7 das Sperrteil 7 über eine Stützfläche, insbesondere über die Sperrkontur 13, in abstützendem Eingriff mit dem Zwischenhebel 6, insbesondere über das Führungsstück 14, steht und die Kraftwirkungslinie 20 der Kontaktkraft zwischen dem Zwischenhebel 6 und dem Sperrteil 7 durch die Sperrteil-Schwenkachse 7a läuft.

Das heißt, dass das Sperrteil 7 von dem Zwischenhebel 6 über diesen abstützenden Eingriff weder in die Richtung entgegengesetzt zur Freigaberichtung 12 noch in dessen Freigaberichtung 12 getrieben wird. Der obige, abstützende Eingriff zwischen dem Zwischenhebel 6 und dem Sperrteil 7 wird in dieser speziellen Auslegung auch als "neutraler Eingriff" oder "Eingriff mit neutraler Auslegung" bezeichnet, da die Kraftwirkungslinie 20 der Kontaktkraft zwischen dem Zwischenhebel 6 und dem Sperrteil 7 durch die Sperrteil-Schwenkachse 7a läuft, sodass sich aufgrund der von der Schlossfalle 2 über die Sperrklinke 5 auf den Zwischenhebel 6 übertragenen Kräfte kein Drehmoment auf das Sperrteil 7 ergibt. Dies wird hier und vorzugsweise durch eine gebogenen Sperrkontur 13 erreicht, die konzentrisch um die Sperrteil-Schwenkachse 7a verläuft.

Es ist gemäß einer anderen Variante aber ebenso denkbar, dass die Kraftwirkungslinie 20 der Kontaktkraft zwischen dem Zwischenhebel 6 und dem Sperrteil 7 derart an der Sperrteil-Schwenkachse 7a vorbeiläuft, dass sich aufgrund der auf den Zwischenhebel 6 übertragenen Kräfte stets ein Drehmoment auf das Sperrteil 7 in Richtung entgegengesetzt zur Freigaberichtung 12 ergibt.

Das heißt, dass das Sperrteil 7 von dem Zwischenhebel 6 über diesen abstützenden Eingriff in dessen Sperrrichtung getrieben wird. Der obige, abstützende Eingriff zwischen dem Zwischenhebel 6 und dem Sperrteil 7 wird in dieser speziellen Auslegung auch als "Eingriff mit Schließtendenz" oder "Eingriff mit hinterschnittiger Auslegung" bezeichnet, da die Kraftwirkungslinie 20 der Kontaktkraft zwischen dem Zwischenhebel 6 und dem Sperrteil 7 derart an der Sperrteil-Schwenkachse 7a vorbeiläuft, dass sich aufgrund der von der Schlossfalle 2 über die Sperrklinke 5 auf den Zwischenhebel 6 übertragenen Kräfte stets ein Drehmoment auf das Sperrteil 7 in dessen Sperrrichtung ergibt. Dabei kann grundsätzlich vorgesehen sein, dass die Kraftwirkungslinie 20 bei in Grundstellung befindlichem Zwischenhebel 6 und in Sperrstellung befindlichem Sperrteil 7 innerhalb oder außerhalb des Reibkegels der beiden Reibpartner "Zwischenhebel 6" und "Sperrteil 7" verläuft.

Grundsätzlich ebenfalls denkbar ist eine Variante, bei der die Kraftwirkungslinie 20 der Kontaktkraft zwischen dem Zwischenhebel 6 und dem Sperrteil 7 derart an der Sperrteil-Schwenkachse 7a vorbeiläuft, dass sich aufgrund der auf den Zwischenhebel 6 übertragenen Kräfte stets ein Drehmoment auf das Sperrteil 7 in dessen Freigaberichtung 12 ergibt.

Das heißt, dass das Sperrteil 7 von dem Zwischenhebel 6 über diesen abstützenden Eingriff in dessen Freigaberichtung 12 getrieben wird. Der obige, abstützende Eingriff zwischen dem Zwischenhebel 6 und dem Sperrteil 7 wird in dieser speziellen Auslegung auch als "Eingriff mit Öffnungstendenz" oder "Eingriff mit vorderschnittiger Auslegung" bezeichnet, da die Kraftwirkungslinie 20 der Kontaktkraft zwischen dem Zwischenhebel 6 und dem Sperrteil 7 derart an der Sperrteil-Schwenkachse 7a vorbeiläuft, dass sich aufgrund der von der Schlossfalle 2 über die Sperrklinke 5 auf den Zwischenhebel 6 übertragenen Kräfte stets ein Drehmoment auf das Sperrteil 7 in dessen Freigaberichtung 12 ergibt.

Damit bei letzterer Variante gewährleistet ist, dass sich bei in Grundstellung befindlichem Zwischenhebel 6 und in Sperrstellung befindlichem Sperrteil 7 das Sperrteil 7 nicht unbeabsichtigt in die Freigabestellung verlagert, beispielsweise bei einer Fahrt über welligen Untergrund oder durch Schlaglöcher, ist als zusätzliche Maßnahme vorzugsweise vorgesehen, dass die Kraftwirkungslinie 20 bei in Grundstellung befindlichem Zwischenhebel 6 und in Sperrstellung befindlichem Sperrteil 7 innerhalb des Reibkegels der beiden Reibpartner "Zwischenhebel 6" und "Sperrteil 7" verläuft. Zusätzlich oder alternativ kann auch vorgesehen sein, dass das Sperrteil 7 in dessen Sperrrichtung vorgespannt, insbesondere federvorgespannt, ist, und zwar vorzugsweise mit einer Vorspannkraft, aus der sich ein Drehmoment auf das Sperrteil 7 in dessen Sperrrichtung ergibt, dass größer oder gleich dem Drehmoment ist, das sich aufgrund der von der Schlossfalle 2 über die Sperrklinke 5 auf den Zwischenhebel 6 übertragenen Kräfte auf das Sperrteil 7 in dessen Freigaberichtung 12 ergibt. In letzterem Fall ist grundsätzlich sogar denkbar, dass die Kraftwirkungslinie 20 bei in Grundstellung befindlichem Zwischenhebel 6 und in Sperrstellung befindlichem Sperrteil 7 außerhalb des Reibkegels der beiden Reibpartner "Zwischenhebel 6" und "Sperrteil 7" verläuft. Zusätzlich oder alternativ kann auch vorgesehen sein, dass das Sperrteil 7 von einer Antriebsanordnung 21, insbesondere mit einem elektrischen Antriebsmotor 22, über die bzw. den das Sperrteil 7 verstellbar ist, in der Sperrstellung gehalten wird.

Weiter ist hier und vorzugsweise, wie die Figuren 3a) und 4a) zeigen, bei montiertem, insbesondere in eine Kraftfahrzeugtür montiertem, Kraftfahrzeugschloss 1, vorgesehen, dass bei in Schließstellung, insbesondere Hauptschließstellung und/oder Vorschließstellung, befindlicher Schlossfalle 2 und in Einfallstellung befindlicher Sperrklinke 5 die Sperrklinke 5 über eine Stützfläche in abstützendem Eingriff mit der Schlossfalle 2 steht und die Kraftwirkungslinie 23 der Kontaktkraft zwischen der Schlossfalle 2 und der Sperrklinke 5 durch die Sperrklinken-Schwenkachse 5a läuft.

Gemäß einer anderen Variante, die der Vollständigkeit halber ebenfalls erwähnt sein soll, ist es grundsätzlich auch denkbar, dass die Kraftwirkungslinie 23 der Kontaktkraft zwischen der Schlossfalle 2 und der Sperrklinke 5 derart an der Sperrklinken-Schwenkachse 5a vorbeiläuft, dass sich aufgrund der vom Schließteil 4 auf die Schlossfalle 2 übertragenen Kräfte stets ein Drehmoment auf die Sperrklinke 5 in deren Ausheberichtung 24, also in Richtung weg von ihrer Einfallstellung, ergibt. Dadurch wird die Sperrklinke 5 von der Schlossfalle 2 über diesen abstützenden Eingriff in Ausheberichtung 24 getrieben. Der obige, abstützende Eingriff zwischen der Schlossfalle 2 und der Sperrklinke 5 wird in dieser speziellen Auslegung auch als "Eingriff mit Öffnungstendenz" oder "Eingriff mit vorderschnittiger Auslegung" bezeichnet.

Gemäß noch einer Variante ist auch denkbar, dass die Kraftwirkungslinie 23 der Kontaktkraft zwischen der Schlossfalle 2 und der Sperrklinke 5 derart an der Sperrklinken-Schwenkachse 5a vorbeiläuft, dass sich aufgrund der vom Schließteil 4 auf die Schlossfalle 2 übertragenen Kräfte stets ein Drehmoment auf die Sperrklinke 5 entgegen deren Ausheberichtung 24 ergibt. Dadurch wird die Sperrklinke 5 von der Schlossfalle 2 über diesen abstützenden Eingriff entgegen der Ausheberichtung 24 getrieben.

Bei den beiden letztgenannten Varianten kann grundsätzlich auch vorgesehen sein, dass die Kraftwirkungslinie 23 innerhalb oder außerhalb des Reibkegels der beiden Reibpartner "Schlossfalle 2" und 'Sperrklinke 5" verläuft.

Wie insbesondere Fig. 2 veranschaulicht, ist hier und vorzugsweise die geometrische Schlossfallen-Schwenkachse 2a der Schlossfalle 2 und/oder die geometrische Zwischenhebel-Schwenkachse 6a des Zwischenhebels 6 und/oder die geometrische Sperrhebel-Schwenkachse 7a des Sperrhebels 7 gehäusefest. "Gehäusefest" meint hier die starre Anordnung am Schlossgehäuse, beispielsweise Schließblech 18. Hier und vorzugsweise ist die geometrische Sperrklinken-Schwenkachse 5a der Sperrklinke 5 auf dem Zwischenhebel 6 angeordnet und folgt dessen Bewegungen. Grundsätzlich kann gemäß einer hier nicht dargestellten Ausführungsform die Sperrklinken-Schwenkachse 5a auch gehäusefest sein.

In den dargestellten und insoweit bevorzugten Ausführungsbeispielen ist es ferner so, dass die Schlossfalle 2 in ihre Öffnungsrichtung 8 und/oder die Sperrklinke 5 entgegen ihrer Ausheberichtung 24 und/oder der Zwischenhebel 6, insbesondere über die Sperrklinke 5, in seine Grundstellung und/oder das Sperrteil 7 in dessen Sperrrichtung vorgespannt, insbesondere federvorgespannt, ist. Hier und vorzugsweise spannt ein und dieselbe Feder 25 die Sperrklinke 5 und/oder den Zwischenhebel 6 und/oder das Sperrteil 7 vor. Dabei ist es denkbar, dass die Feder 25 die jeweiligen Bauteile, insbesondere die Sperrklinke 5 und den Zwischenhebel 6, über ein und denselben Federschenkel der Feder 25 vorspannt. Auch ist es denkbar, dass die Feder 25 die jeweiligen Bauteile, insbesondere die Sperrklinke 5 und/oder den Zwischenhebel 6 einerseits und das Sperrteil 7 andererseits, über unterschiedliche Federschenkel der Feder 25 vorspannt.

Es wurde bereits zuvor erwähnt, dass eine Antriebsanordnung 21, insbesondere eine motorische Antriebsanordnung 21 mit einem elektrischen Antriebsmotor 22, vorgesehen sein kann, um das Sperrteil 7 anzutreiben. Die Antriebsanordnung 21 ist wie hier vorzugsweise eingerichtet, das Sperrteil 7 in dessen Freigaberichtung 12 und/oder entgegen dessen Freigaberichtung 12 anzutreiben. Zusätzlich oder alternativ ist aber auch eine manuelle Betätigung über einen manuell betätigbaren Betätigungshebel, insbesondere einen mit einem Türgriff 26, zum Beispiel Türinnengriff oder Türaußengriff, gekoppelten Betätigungshebel, denkbar.

Fig. 2 zeigt schließlich, dass sich hier und vorzugsweise eine eine Drehbewegung von der Antriebsanordnung 21, insbesondere vom Antriebsmotor 22, übertragende Sperrteil-Antriebswelle 27, zu der das Sperrteil 7 drehfest angeordnet ist und die koaxial zur geometrischen Sperrteil-Schwenkachse 7a verläuft, vom Sperrteil 7 ausgehend entlang der geometrischen Sperrteil-Schwenkachse 7a durch eine Gehäusewand 28 des Kraftfahrzeugschlosses 1 zu der Antriebsanordnung 21 erstreckt. Hier und vorzugsweise bildet die Gehäusewand 28 eine Trennwand zwischen einer Nassseite 29 und Trockenseite 30 des Kraftfahrzeugschlosses 1, auch Nassraum-/Trockenraum-Trennung genannt. Eine solche Durchführung des Antriebsstrangs zwischen Nassseite 29 und Trockenseite 30 lässt sich besonders einfach abdichten. So führt hier lediglich eine rotierende Welle 27 durch die Gehäusewand 28, die auf einfache Weise mittels eines ringförmigen Dichtelements in der Gehäusewand 28 abgedichtet werden kann. Auf diese Weise ist der elektrische Antriebsmotor 22 und sind gegebenenfalls vorhandene Mikroschalter auf der Trockenseite 30 des Kraftfahrzeugschlosses 1 optimal vor Feuchtigkeit geschützt.

## Patentansprüche

1. Kraftfahrzeugschloss mit einer Schlossfalle (2) und einer Sperrklinkenanordnung (3), wobei die Schlossfalle (2) in mindestens eine Schließstellung, insbesondere eine Hauptschließstellung und gegebenenfalls eine Vorschließstellung, in der sie jeweils in haltendem Eingriff mit einem Schließteil (4) steht, und in eine Offenstellung, in der sie das Schließteil (4) freigibt, schwenkbar ist, wobei die Sperrklinkenanordnung (3) eine mit der Schlossfalle (2) wechselwirkende, schwenkbar gelagerte Sperrklinke (5), die in eine Einfallstellung und eine Aushebestellung bringbar ist, einen mit der Sperrklinke (5) wechselwirkenden, schwenkbar gelagerten Zwischenhebel (6), der in eine Grundstellung und eine Auslenkstellung bringbar ist, und ein mit dem Zwischenhebel (6) wechselwirkendes, bewegbar gelagertes Sperrteil (7), insbesondere einen schwenkbar gelagerten Sperrhebel, das bzw. der in eine Sperrstellung und eine Freigabestellung bringbar ist, aufweist,
wobei die Sperrklinke (5) in der Einfallstellung die in der jeweiligen Schließstellung befindliche Schlossfalle (2) gegen ein Schwenken in ihre Öffnungsrichtung (8) sperrt, und in der Aushebestellung die Schlossfalle (2) in ihre Öffnungsrichtung (8) freigibt,
wobei das Sperrteil (7) in der Sperrstellung den in der Grundstellung befindlichen Zwischenhebel (6) gegen ein Schwenken in dessen Auslenkrichtung (9) sperrt, und in der Freigabestellung den Zwischenhebel (6) in dessen Auslenkrichtung (9) freigibt,
wobei in der Grundstellung des Zwischenhebels (6) die Sperrklinke (5) in ihrer Einfallstellung ist oder in ihre Einfallstellung schwenkbar ist, und wobei der Zwischenhebel (6) beim Schwenken von dessen Grundstellung in dessen Auslenkstellung die Sperrklinke (5) in ihre Aushebestellung bringt,
**dadurch gekennzeichnet,**
**dass** das Sperrteil (7) eine Konturanordnung (10) mit einer Aufdrückkontur (11) aufweist und dass beim, insbesondere motorgetriebenen, Bewegen des Sperrteils (7) in dessen Freigaberichtung (12) eine Kraft, insbesondere Druckkraft, vom Sperrteil (7) über dessen Aufdrückkontur (11) auf den Zwischenhebel (6) ausübbar ist, aufgrund der sich ein Drehmoment auf den Zwischenhebel (6) um dessen Zwischenhebel-Schwenkachse (6a) in dessen Auslenkrichtung (9) ergibt.

2. Kraftfahrzeugschloss nach Anspruch 1, **dadurch gekennzeichnet, dass** die Konturanordnung (10) des Sperrteils (7) eine Sperrkontur (13) aufweist, über die in der Sperrstellung der in der Grundstellung befindliche Zwischenhebel (6) gegen ein Schwenken in dessen Auslenkrichtung (9) gesperrt wird, vorzugsweise, dass die Aufdrückkontur (11) und die Sperrkontur (13) voneinander beabstandet sind und insbesondere einander zugewandt sind.

3. Kraftfahrzeugschloss nach Anspruch 1 oder 2, **dadurch gekennzeichnet, dass** ein Führungsstück (14) des Zwischenhebels (6) an der Aufdrückkontur (11) und/oder an der Sperrkontur (13) entlangführbar ist, vorzugsweise, dass ein gemeinsames Führungsstück (14) an der Aufdrückkontur (11) und an der Sperrkontur (13) entlangführbar ist.

4. Kraftfahrzeugschloss nach einem der vorhergehenden Ansprüche, **dadurch gekennzeichnet, dass** die jeweilige Kraft, aufgrund der sich das Drehmoment auf den Zwischenhebel (6) in dessen Auslenkrichtung (9) ergibt, beim, insbesondere motorgetriebenen, Bewegen des Sperrteils (7) von der Sperrstellung in die Freigabestellung und/oder von der Freigabestellung in eine Abschlussstellung vom Sperrteil (7) auf den Zwischenhebel (6) ausübbar ist.

5. Kraftfahrzeugschloss nach einem der vorhergehenden Ansprüche, **dadurch gekennzeichnet, dass** die Konturanordnung (10) des Sperrteils (7) eine Führungskontur (15) aufweist, über die der Zwischenhebel (6), insbesondere ein Führungsstück (14) oder das Führungsstück (14) des Zwischenhebels (6), beim Schwenken von dessen Grundstellung in dessen Auslenkstellung abbremsbar ist, nachdem das Sperrteil (7) von dessen Sperrstellung in dessen Freigabestellung gelangt ist, vorzugsweise, dass die Führungskontur (15) und die Aufdrücckontur (11) voneinander beabstandet sind und insbesondere einander zugewandt sind und/oder sich die Führungskontur (15) an die Sperrkontur (13) anschließt, oder,
dass der Zwischenhebel (6) beim Schwenken von dessen Grundstellung in dessen Auslenkstellung, nachdem das Sperrteil (7) von dessen Sperrstellung in dessen Freigabestellung gelangt ist, nicht von dem Sperrteil (7) abbremsbar ist.

6. Kraftfahrzeugschloss nach einem der Ansprüche 2 bis 5, **dadurch gekennzeichnet, dass** die Konturanordnung (10) des Sperrteils (7) eine geschlossene Kulisse (16) aufweist, die die Aufdrückkontur (11) und die Sperrkontur (13), insbesondere auch die Führungskontur (15), ausbildet.

7. Kraftfahrzeugschloss nach einem der vorhergehenden Ansprüche, **dadurch gekennzeichnet, dass** der Zwischenhebel (6) zusammen mit der Sperrklinke (5) einen Kniehebelmechanismus (19) bildet.

8. Kraftfahrzeugschloss nach einem der vorhergehenden Ansprüche, **dadurch gekennzeichnet, dass** bei in Grundstellung befindlichem Zwischenhebel (6) und in Sperrstellung befindlichem Sperrteil (7) das Sperrteil (7) über eine Stützfläche, insbesondere über die Sperrkontur (13), in abstützendem Eingriff mit dem Zwischenhebel (6), insbesondere über das Führungsstück (14), steht und die Kraftwirkungslinie (20) der Kontaktkraft zwischen dem Zwischenhebel (6) und dem Sperrteil (7) durch die Sperrteil-Schwenkachse (7a) läuft.

9. Kraftfahrzeugschloss nach einem der vorhergehenden Ansprüche, **dadurch gekennzeichnet, dass** bei in Grundstellung befindlichem Zwischenhebel (6) und in Sperrstellung befindlichem Sperrteil (7) das Sperrteil (7) über eine Stützfläche, insbesondere über die Sperrkontur (13), in abstützendem Eingriff mit dem Zwischenhebel (6), insbesondere über das Führungsstück (14), steht und die Kraftwirkungslinie (20) der Kontaktkraft zwischen dem Zwischenhebel (6) und dem Sperrteil (7) derart an der Sperrteil-Schwenkachse (7a) vorbeiläuft, dass sich aufgrund der auf den Zwischenhebel (6) übertragenen Kräfte stets ein Drehmoment auf das Sperrteil (7) in Richtung entgegengesetzt zur Freigaberichtung (12) ergibt.

10. Kraftfahrzeugschloss nach einem der vorhergehenden Ansprüche, **dadurch gekennzeichnet, dass** bei in Grundstellung befindlichem Zwischenhebel (6) und in Sperrstellung befindlichem Sperrteil (7) das Sperrteil (7) über eine Stützfläche, insbesondere über die Sperrkontur (13), in abstützendem Eingriff mit dem Zwischenhebel (6), insbesondere über das Führungsstück (14), steht und die Kraftwirkungslinie (20) der Kontaktkraft zwischen dem Zwischenhebel (6) und dem Sperrteil (7) derart an der Sperrteil-Schwenkachse (7a) vorbeiläuft, dass sich aufgrund der auf den Zwischenhebel (6) übertragenen Kräfte stets ein Drehmoment auf das Sperrteil (7) in dessen Freigaberichtung (12) ergibt.

11. Kraftfahrzeugschloss nach einem der vorhergehenden Ansprüche, **dadurch gekennzeichnet, dass** bei in Schließstellung, insbesondere Hauptschließstellung und/oder Vorschließstellung, befindlicher Schlossfalle (2) und in Einfallstellung befindlicher Sperrklinke (5) die Sperrklinke (5) über eine Stützfläche in abstützendem Eingriff mit der Schlossfalle (2) steht und die Kraftwirkungslinie (23) der Kontaktkraft zwischen der Schlossfalle (2) und der Sperrklinke (5) durch die Sperrklinken-Schwenkachse (5a) läuft.

12. Kraftfahrzeugschloss nach einem der vorhergehenden Ansprüche, **dadurch gekennzeichnet, dass** die geometrische Schlossfallen-Schwenkachse (2a) der Schlossfalle (2) und/oder die geometrische Zwischenhebel-Schwenkachse (6a) des Zwischenhebels (6) und/oder die geometrische Sperrhebel-Schwenkachse (7a) des Sperrhebels (7) gehäusefest ist, vorzugsweise, dass die geometrische Sperrklinken-Schwenkachse (5a) der Sperrklinke (5) auf dem Zwischenhebel (6) angeordnet ist und dessen Bewegungen folgt oder gehäusefest ist.

13. Kraftfahrzeugschloss nach einem der vorhergehenden Ansprüche, **dadurch gekennzeichnet, dass** die Schlossfalle (2) in ihre Öffnungsrichtung (8) und/oder die Sperrklinke (5) entgegen ihrer Ausheberichtung (24) und/oder der Zwischenhebel (6), insbesondere über die Sperrklinke (5), in seine Grundstellung und/oder das Sperrteil (7) in dessen Sperrrichtung vorgespannt, insbesondere federvorgespannt, ist, vorzugsweise, dass ein und dieselbe Feder (25) die Sperrklinke (5) und/oder den Zwischenhebel (6) und/oder das Sperrteil (7), insbesondere über ein und denselben oder über unterschiedliche Federschenkel der Feder (25), vorspannt.

14. Kraftfahrzeugschloss nach einem der vorhergehenden Ansprüche, **dadurch gekennzeichnet, dass** eine Antriebsanordnung (21), insbesondere motorische Antriebsanordnung (21) mit einem elektrischen Antriebsmotor (22), vorgesehen ist, die eingerichtet ist, das Sperrteil (7) in dessen Freigaberichtung (12) und/oder entgegen dessen Freigaberichtung (12) anzutreiben.

15. Kraftfahrzeugschloss nach Anspruch 14, **dadurch gekennzeichnet, dass** sich eine eine Drehbewegung von der Antriebsanordnung (21), insbesondere vom Antriebsmotor (22), übertragende Sperrteil-Antriebswelle (27), zu der das Sperrteil (7) drehfest angeordnet ist und die koaxial zur geometrischen Sperrteil-Schwenkachse (7a) verläuft, vom Sperrteil (7) ausgehend entlang der geometrischen Sperrteil-Schwenkachse (7a) durch eine Gehäusewand (28) des Kraftfahrzeugschlosses (1) zu der Antriebsanordnung (21) erstreckt, vorzugsweise, dass die Gehäusewand (28) eine Trennwand zwischen einer Nassseite (29) und Trockenseite (30) des Kraftfahrzeugschlosses (1) bildet.

## Claims

1. Motor vehicle lock having a lock latch (2) and a pawl arrangement (3), wherein the lock latch (2) is pivotable into at least one locking position, in particular a main locking position and optionally a pre-locking position, in which it is in each case in holding engagement with a locking part (4), and into an open position, in which it releases the locking part (4),
wherein the pawl arrangement (3) has a pivotably mounted pawl (5) which interacts with the lock latch (2) and can be brought into an engagement position and a disengagement position, a pivotably mounted intermediate lever (6) which interacts with the pawl (5) and can be brought into a basic position and a deflection position, and a movably mounted blocking part (7) interacting with the intermediate lever (6), in particular a pivotably mounted blocking lever, which can be brought into a blocking position and a release position,
wherein, in the engagement position, the pawl (5) blocks the lock latch (2), which is in the respective locking position, against pivoting in its opening direction (8), and, in the disengagement position, releases the lock latch (2) in its opening direction (8),
wherein, in the blocking position, the blocking part (7) blocks the intermediate lever (6), which is in the basic position, against pivoting in the deflection direction (9) thereof, and, in the release position, releases the intermediate lever (6) in the deflection direction (9) thereof,
wherein, in the basic position of the intermediate lever (6), the pawl (5) is in its engagement position or is pivotable into its engagement position, and wherein the intermediate lever (6) upon pivoting from its basic position into its deflection position brings the pawl (5) into its disengagement position,
**characterized**
**in that** the blocking part (7) has a contour arrangement (10) with a pressing contour (11), and in that during the, in particular motor-driven, movement of the blocking part (7) in its release direction (12), a force, in particular compressive force, can be exerted by the blocking part (7) via its pressing contour (11) on the intermediate lever (6), owing to which a torque is produced on the intermediate lever (6) about its intermediate lever pivot axis (6a) in the deflection direction (9) thereof.

2. Motor vehicle lock according to Claim 1, **characterized in that** the contour arrangement (10) of the blocking part (7) has a blocking contour (13) via which, in the blocking position, the intermediate lever (6), which is in the basic position, is blocked against pivoting in the deflection direction (9) thereof, preferably **in that** the pressing contour (11) and the blocking contour (13) are spaced apart from each other and in particular face each other.

3. Motor vehicle lock according to Claim 1 or 2, **characterized in that** a guide piece (14) of the intermediate lever (6) can be guided along the pressing contour (11) and/or along the blocking contour (13), preferably **in that** a common guide piece (14) can be guided along the pressing contour (11) and along the blocking contour (13).

4. Motor vehicle lock according to one of the preceding claims, **characterized in that** the respective force, owing to which the torque is produced on the intermediate lever (6) in the deflection direction (9) thereof, can be exerted on the intermediate lever (6) by the blocking part (7) during the, in particular motor-driven, movement of the blocking part (7) from the blocking position into the release position and/or from the release position into an end position.

5. Motor vehicle lock according to one of the preceding claims, **characterized in that** the contour arrangement (10) of the blocking part (7) has a guide contour (15) via which the intermediate lever (6), in particular a guide piece (14) or the guide piece (14) of the intermediate lever (6), can be braked during the pivoting from its basic position into its deflection position after the blocking part (7) has passed from its blocking position into its release position, preferably **in that** the guide contour (15) and the pressing contour (11) are spaced apart from each other and in particular face each other and/or the guide contour (15) adjoins the blocking contour (13), or
**in that** the intermediate lever (6) cannot be braked by the blocking part (7) during the pivoting from its basic position into its deflection position after the blocking part (7) has passed from its blocking position into its release position.

6. Motor vehicle lock according to one of Claims 2 to 5, **characterized in that** the contour arrangement (10) of the blocking part (7) has a closed guide slot (16) which forms the pressing contour (11) and the blocking contour (13), in particular also the guide contour (15).

7. Motor vehicle lock according to one of the preceding claims, **characterized in that** the intermediate lever (6) forms a toggle lever mechanism (19) together with the pawl (5).

8. Motor vehicle lock according to one of the preceding claims, **characterized in that** when the intermediate lever (6) is in the basic position and the blocking part (7) is in the blocking position, the blocking part (7) is in supporting engagement via a supporting surface, in particular via the blocking contour (13), with the intermediate lever (6), in particular via the guide piece (14), and the force action line (20) of the contact force between the intermediate lever (6) and the blocking part (7) runs through the blocking part pivot axis (7a).

9. Motor vehicle lock according to one of the preceding claims, **characterized in that** when the intermediate lever (6) is in the basic position and the blocking part (7) is in the blocking position, the blocking part (7) is in supporting engagement via a supporting surface, in particular via the blocking contour (13), with the intermediate lever (6), in particular via the guide piece (14), and the force action line (20) of the contact force between the intermediate lever (6) and the blocking part (7) runs past the blocking part pivot axis (7a) in such a manner that, owing to the forces transmitted to the intermediate lever (6), a torque is always produced on the blocking part (7) in a direction opposite to the release direction (12).

10. Motor vehicle lock according to one of the preceding claims, **characterized in that** when the intermediate lever (6) is in the basic position and the blocking part (7) is in the blocking position, the blocking part (7) is in supporting engagement via a supporting surface, in particular via the blocking contour (13), with the intermediate lever (6), in particular via the guide piece (14), and the force action line (20) of the contact force between the intermediate lever (6) and the blocking part (7) runs past the blocking part pivot axis (7a) in such a manner that, owing to the forces transmitted to the intermediate lever (6), a torque is always produced on the blocking part (7) in the release direction (12) thereof.

11. Motor vehicle lock according to one of the preceding claims, **characterized in that** when the lock latch (2) is in the locking position, in particular main locking position and/or pre-locking position, and the pawl (5) is in the engagement position, the pawl (5) is in supporting engagement via a supporting surface with the lock latch (2), and the force action line (23) of the contact force between the lock latch (2) and the pawl (5) runs through the pawl pivot axis (5a).

12. Motor vehicle lock according to one of the preceding claims, **characterized in that** the geometrical lock latch pivot axis (2a) of the lock latch (2) and/or the geometrical intermediate lever pivot axis (6a) of the intermediate lever (6) and/or the geometrical blocking lever pivot axis (7a) of the blocking lever (7) are/is fixed with respect to the housing, preferably **in that** the geometrical pawl pivot axis (5a) of the pawl (5) is arranged on the intermediate lever (6) and follows the movements thereof or is fixed with respect to the housing.

13. Motor vehicle lock according to one of the preceding claims, **characterized in that** the lock latch (2) is pretensioned, in particular spring-pretensioned, in its opening direction (8) and/or the pawl (5) is pretensioned, in particular spring-pretensioned, counter to its disengagement direction (24) and/or the intermediate lever (6) is pretensioned, in particular spring-pretensioned, in particular via the pawl (5), in its basic position and/or the blocking part (7) is pretensioned, in particular spring-pretensioned, in its blocking direction, preferably **in that** one and the same spring (25) pretensions the pawl (5) and/or the intermediate lever (6) and/or the blocking part (7), in particular via one and the same spring leg or via different spring legs of the spring (25).

14. Motor vehicle lock according to one of the preceding claims, **characterized in that** a drive arrangement (21), in particular motorized drive arrangement (21) with an electric drive motor (22), is provided, said drive arrangement being configured to drive the blocking part (7) in its release direction (12) and/or counter to its release direction (12).

15. Motor vehicle lock according to Claim 14, **characterized in that** a blocking part drive shaft (27) which transmits a rotational movement from the drive arrangement (21), in particular from the drive motor (22), and with respect to which the blocking part (7) is arranged for conjoint rotation and which runs coaxially with respect to the geometrical blocking part pivot axis (7a) extends from the blocking part (7) along the geometrical blocking part pivot axis (7a) through a housing wall (28) of the motor vehicle lock (1) to the drive arrangement (21), preferably **in that** the housing wall (28) forms a partition between a wet side (29) and dry side (30) of the motor vehicle lock (1) .

## Revendications

1. Serrure pour véhicule automobile comportant un pêne (2) et un ensemble à cliquet de blocage (3), le pêne (2) pouvant être pivoté dans au moins une position de fermeture, en particulier une position de fermeture principale et éventuellement une position de pré-fermeture, dans laquelle il est respectivement en prise de retenue avec une partie de fermeture (4), et dans une position d'ouverture, dans laquelle il libère la partie de fermeture (4),
l'ensemble à cliquet de blocage (3) présentant un cliquet de blocage (5) monté pivotant, interagissant avec le pêne (2), lequel cliquet de blocage peut être amené à une position d'enclenchement et à une position de soulèvement, un levier intermédiaire (6) monté pivotant, interagissant avec le cliquet de blocage (5), lequel levier intermédiaire peut être amené à une position de base et une position de déviation, et une partie de blocage (7) montée mobile, interagissant avec le levier intermédiaire (6), en particulier un levier de blocage monté pivotant, lequel ou laquelle peut être amené(e) à une position de blocage et une position de libération,
le cliquet de blocage (5), dans la position d'enclenchement, bloquant le pêne (2) se trouvant dans la position de fermeture respective de manière à empêcher un pivotement dans son sens d'ouverture (8) et, dans la position de soulèvement, libérant le pêne (2) dans son sens d'ouverture (8),
la partie de blocage (7), dans la position de blocage, bloquant le levier intermédiaire (6) se trouvant dans la position de base de manière à empêcher un pivotement dans son sens de déviation (9) et, dans la position de libération, libérant le levier intermédiaire (6) dans son sens de déviation (9),
le cliquet de blocage (5), dans la position de base du levier intermédiaire (6), étant dans sa position d'enclenchement ou pouvant être pivoté dans sa position d'enclenchement, et le levier intermédiaire (6), lors du pivotement de sa position de base à sa position de déviation, amenant le cliquet de blocage (5) à sa position de soulèvement,
**caractérisée**
**en ce que** la partie de blocage (7) présente un ensemble à contours (10) comportant un contour de pression (11) et en ce que, lors du mouvement, en particulier entraîné par moteur, de la partie de blocage (7) dans son sens de libération (12), une force, en particulier une force de pression, peut être exercée par la partie de blocage (7) par le biais de son contour de pression (11) sur le levier intermédiaire (6), force en raison de laquelle un couple est produit sur le levier intermédiaire (6) autour de son axe de pivotement de levier intermédiaire (6a) dans son sens de déviation (9).

2. Serrure pour véhicule automobile selon la revendication 1, **caractérisée en ce que** l'ensemble à contours (10) de la partie de blocage (7) présente un contour de blocage (13) par le biais duquel, dans la position de blocage, le levier intermédiaire (6) se trouvant dans la position de base est bloqué de manière à empêcher un pivotement dans son sens de déviation (9), de préférence **en ce que** le contour de pression (11) et le contour de blocage (13) sont espacés l'un de l'autre et sont en particulier tournés l'un vers l'autre.

3. Serrure pour véhicule automobile selon la revendication 1 ou 2, **caractérisée en ce qu'**une pièce de guidage (14) du levier intermédiaire (6) peut être guidée sur le contour de pression (11) et/ou sur le contour de blocage (13) le long de ceux-ci, de préférence **en ce qu'**une pièce de guidage (14) commune peut être guidée sur le contour de pression (11) et sur le contour de blocage (13) le long de ceux-ci.

4. Serrure pour véhicule automobile selon l'une des revendications précédentes, **caractérisée en ce que** la force respective, en raison de laquelle le couple est produit sur le levier intermédiaire (6) dans son sens de déviation (9), lors du mouvement, en particulier entraîné par moteur, de la partie de blocage (7) de la position de blocage à la position de libération et/ou de la position de libération à une position finale peut être exercée par la partie de blocage (7) sur le levier intermédiaire (6).

5. Serrure pour véhicule automobile selon l'une des revendications précédentes, **caractérisée en ce que** l'ensemble à contours (10) de la partie de blocage (7) présente un contour de guidage (15) par le biais duquel le levier intermédiaire (6), en particulier une pièce de guidage (14) ou la pièce de guidage (14) du levier intermédiaire (6), peut être freiné(e) lors du pivotement de sa position de base à sa position de déviation, après que la partie de blocage (7) est passée de sa position de blocage à sa position de libération, de préférence **en ce que** le contour de guidage (15) et le contour de pression (11) sont espacés l'un de l'autre et sont en particulier tournés l'un vers l'autre et/ou le contour de guidage (15) se raccorde au contour de blocage (13), ou
**en ce que** le levier intermédiaire (6), lors du pivotement de sa position de base à sa position de déviation, après que la partie de blocage (7) est passée de sa position de blocage à sa position de libération, ne peut pas être freiné par la partie de blocage (7).

6. Serrure pour véhicule automobile selon l'une des revendications 2 à 5, **caractérisée en ce que** l'ensemble à contours (10) de la partie de blocage (7) présente une coulisse fermée (16) qui forme le contour de pression (11) et le contour de blocage (13), en particulier également le contour de guidage (15).

7. Serrure pour véhicule automobile selon l'une des revendications précédentes, **caractérisée en ce que** le levier intermédiaire (6) forme un mécanisme à genouillère (19) conjointement avec le cliquet de blocage (5).

8. Serrure pour véhicule automobile selon l'une des revendications précédentes, **caractérisée en ce que**, lorsque le levier intermédiaire (6) se trouve dans la position de base et que la partie de blocage (7) se trouve dans la position de blocage, la partie de blocage (7), par le biais d'une surface d'appui, en particulier par le biais du contour de blocage (13), est en prise d'appui avec le levier intermédiaire (6), en particulier par le biais de la pièce de guidage (14), et la ligne d'action de force (20) de la force de contact entre le levier intermédiaire (6) et la partie de blocage (7) passe par l'axe de pivotement de partie de blocage (7a).

9. Serrure pour véhicule automobile selon l'une des revendications précédentes, **caractérisée en ce que**, lorsque le levier intermédiaire (6) se trouve dans la position de base et que la partie de blocage (7) se trouve dans la position de blocage, la partie de blocage (7), par le biais d'une surface d'appui, en particulier par le biais du contour de blocage (13), est en prise d'appui avec le levier intermédiaire (6), en particulier par le biais de la pièce de guidage (14), et la ligne d'action de force (20) de la force de contact entre le levier intermédiaire (6) et la partie de blocage (7) passe devant l'axe de pivotement de partie de blocage (7a) de telle sorte qu'en raison des forces transmises au levier intermédiaire (6), un couple est constamment produit sur la partie de blocage (7) dans un sens opposé au sens de libération (12).

10. Serrure pour véhicule automobile selon l'une des revendications précédentes, **caractérisée en ce que**, lorsque le levier intermédiaire (6) se trouve dans la position de base et que la partie de blocage (7) se trouve dans la position de blocage, la partie de blocage (7), par le biais d'une surface d'appui, en particulier par le biais du contour de blocage (13), est en prise d'appui avec le levier intermédiaire (6), en particulier par le biais de la pièce de guidage (14), et la ligne d'action de force (20) de la force de contact entre le levier intermédiaire (6) et la partie de blocage (7) passe devant l'axe de pivotement de partie de blocage (7a) de telle sorte qu'en raison des forces transmises au levier intermédiaire (6), un couple est constamment produit sur la partie de blocage (7) dans son sens de libération (12) .

11. Serrure pour véhicule automobile selon l'une des revendications précédentes, **caractérisée en ce que**, lorsque le pêne (2) se trouve dans la position de fermeture, en particulier la position de fermeture principale et/ou la position de pré-fermeture, et que le cliquet de blocage (5) se trouve dans la position d'enclenchement, le cliquet de blocage (5) est en prise d'appui avec le pêne (2) par le biais d'une surface d'appui et la ligne d'action de force (23) de la force de contact entre le pêne (2) et le cliquet de blocage (5) passe par l'axe de pivotement de cliquet de blocage (5a).

12. Serrure pour véhicule automobile selon l'une des revendications précédentes, **caractérisée en ce que** l'axe géométrique de pivotement de pêne (2a) du pêne (2) et/ou l'axe géométrique de pivotement de levier intermédiaire (6a) du levier intermédiaire (6) et/ou l'axe géométrique de pivotement de levier de blocage (7a) du levier de blocage (7) est/sont solidaires du boîtier, de préférence en ce que l'axe géométrique de pivotement de cliquet de blocage (5a) du cliquet de blocage (5) est disposé sur le levier intermédiaire (6) et suit ses mouvements ou est solidaire du boîtier.

13. Serrure pour véhicule automobile selon l'une des revendications précédentes, **caractérisée en ce que** le pêne (2) est précontraint, en particulier précontraint par ressort dans son sens d'ouverture (8) et/ou le cliquet de blocage (5) est précontraint, en particulier précontraint par ressort en sens inverse de son sens de soulèvement (24) et/ou le levier intermédiaire (6), en particulier par le biais du cliquet de blocage (5), est précontraint, en particulier précontraint par ressort dans sa position de base et/ou la partie de blocage (7) est précontrainte, en particulier précontrainte par ressort dans son sens de blocage, de préférence **en ce qu'**un seul et même ressort (25) précontraint le cliquet de blocage (5) et/ou le levier intermédiaire (6) et/ou la partie de blocage (7), en particulier par le biais d'une seule et même branche de ressort ou par le biais de différentes branches de ressort du ressort (25).

14. Serrure pour véhicule automobile selon l'une des revendications précédentes, **caractérisée en ce qu'**un ensemble d'entraînement (21), en particulier un ensemble d'entraînement motorisé (21), est pourvu d'un moteur d'entraînement électrique (22), qui est conçu pour entraîner la partie de blocage (7) dans son sens de libération (12) et/ou en sens inverse de son sens de libération (12).

15. Serrure pour véhicule automobile selon la revendication 14, **caractérisée en ce qu'**un arbre d'entraînement de partie de blocage (27) transmettant un mouvement rotatif de l'ensemble d'entraînement (21), en particulier du moteur d'entraînement (22), arbre par rapport auquel la partie de blocage (7) est disposée de manière solidaire en rotation et qui s'étend de manière coaxiale à l'axe géométrique de pivotement de partie de blocage (7a), s'étend à partir de la partie de blocage (7) le long de l'axe géométrique de pivotement de partie de blocage (7a) à travers une paroi de boîtier (28) de la serrure pour véhicule automobile (1) jusqu'à l'ensemble d'entraînement (21), de préférence **en ce que** la paroi de boîtier (28) forme une paroi de séparation entre un côté humide (29) et un côté sec (30) de la serrure pour véhicule automobile (1).
